# DEMANDE DE BREVET EUROPEEN

(11) **EP 1 491 438 A1**
(43) Date de publication de la demande: **29.12.2004**
(21) Numéro de dépôt: 04362005.3
(22) Date de dépôt: 22.06.2004
(51) Int. Cl.: B63C 9/15

(54) **Collier de sauvetage à gonflement instantané**

(30) Priorité: 24.06.2003 FR 0307566
(71) Demandeur: Heyndrickx, Roland, 33600 Pessac (FR)
(72) Inventeur: Heyndrickx, Roland, 33600 Pessac (FR)

(57) **Abrégé**

Le collier de sauvetage à gonflage instantané comporte une collerette (1) en forme de cercle fendu en matière semi-rigide souple de section circulaire dans laquelle est disposée et maintenue une membrane ou boyau (4) reliée à une cartouche de gaz (7) en une de ses extrémités à déclenchement automatique ou manuel provoquant l'expulsion du gaz et le gonflage de la membrane ou boyau (4) dont la pression engendre l'éclatement du collier (1) sur sa périphérie à l'aplomb de la rainure (12) aménagée dans la matière constituant le collier (1) et de ce fait l'expansion de la membrane ou boyau (4) sur le pourtour de la collerette (1) et ainsi constituer la bouée.

## Description

La présente invention concerne un collier de sauvetage de faible encombrement au repos et à gonflement instantané permettant de maintenir hors de l'eau la tête d'un nageur en difficulté.

On connaît l'usage de brassières classiques obligatoires mais généralement trés encombrantes, un appareil de sauvetage décrit dans le brevet US A 2937 387 comportant un collier plat 12 doté de deux fentes transversales qui recoivent chacune une pince ressort servant à maintenir deux poches gonflables, le gonflement de chacune des poches étant obtenu séparément par expansion d'un gaz comprimé contenu dans un réservoir approprié, ce type d'appareil est fragile au repos car les poches gonflables n'ont aucune protection.

On connaît aussi par le brevet GB 2068 846 A la description d'une brassière présentant un collier partiel en appui sur la face arrière du cou se prolongeant vers l'avant de l'utilisateur pour se raccorder avec une ceinture , sur le pourtour du collier sont maintenus en une extrêmité des panneaux mobiles entre lesquels sont disposées des cellules dégonflées, lesdits panneaux étant en leur autre extrémité reliés au moyen de bandes adhésives qui se séparent lorsque les cellules sont gonflées par un gaz comprimé, ce mode de réalisation n'est pas fiable au niveau de la protection des cellules gonflables lorsque accidentellement les panneaux mobiles sont séparés, de même ce type de réalisation est complexe et de ce fait onéreux.

On connaît aussi le brevet FR 2 561 201 au nom du demandeur comportant une collerette en forme de cercle ouvert en matière semi rigide souple pour permettre sa mise en place autour du cou, la collerette présente une section concave en forme de U à l'intérieur de laquelle est maintenue une membrane souple déformable en forme de boyau se développant sur tout le pourtour de ladite collerette jusqu'à l'aplomb de son ouverture, l'inconvénient majeur réside dans la protection de la membrane contenue dans la collerette qui est inexistante et d'autre part ne permet pas la non-pénétration d'impuretés entre les branches de la collerette et la membrane.

L'invention a pour but de pallier aux inconvénients précédemment exposés.

L'invention a pour objet un collier de sauvetage à gonflage instantané de dimensions réduites présentant une collerette en forme de cercle fendu en matériau semi-rigide souple comportant une section circulaire ou ovoïde, ou tout autre, dans laquelle est disposée et maintenue une membrane ou boyau souple déformable au moyen d'un gaz comprimé contenu dans une cartouche, la pression du gaz et la déformation de la membrane provoquant l'éclatement de la partie périphérique de la collerette pour une déformation et expansion extérieure de la membrane ou boyau afin de constituer une bouée maintenant la tête du nageur en difficulté hors de l'eau.

D'autres caractéristiques et avantages de l'invention ressortiront plus clairement de la description qui va suivre faite au regard des dessins joints donnés à titre d'exemples non limitatifs, où :
- la figure 1 est une vue en plan d'un collier de sauvetage,
- la figure 2, une vue en coupe à grande échelle d'une collerette de section circulaire dotée intérieurement de rainures à angle vif,
- la figure 3, une vue en coupe à grande échelle d'une collerette circulaire dotée de rainures aménagées extérieurement à la collerette,
- la figure 4, une vue en coupe à grande échelle d'une collerette circulaire dotée de rainures aménagées en V,
- la figure 5, une vue en coupe à grande échelle d'une collerette circulaire dotée de rainures alternées, l'une intérieure et l'autre extérieure.
- la figure 6, une coupe partielle d'une collerette, la membrane étant gonflée.
- la figure 7, une coupe partielle d'une collerette présentant une variante de répartition de rainures.

Tel que représenté figure 1, le collier de sauvetage comporte une collerette circulaire 1 creuse fendue en 2 dotée de bouchons 2a de section circulaire comme représenté ou de forme ovoïde non représentée en matière semi-rigide souple afin de permettre sa mise en place autour du cou du baigneur, le maintien et l'ajustement de la collerette 1 autour du cou par l'intermédiaire des bouchons 2a étant obtenu au moyen d'une attache 3 connue en soi telle que chaînette, bande à crochets, etc.., intérieurement dans la section de la collerette 1 une membrane ou boyau 4 est maintenue sur la paroi 5 intérieure, en une extrémité 6 elle est reliée à une cartouche de gaz 7 à déclenchement automatique ou manuel connu en soi tel que par pression calibrée, l'autre extrémité 8 de la membrane ou boyau 4 étant dotée d'une valve de vidange 9.

Tel que représenté à grande échelle figure 2, dans l'épaisseur 10 de la matière souple semi-rigide constituant la collerette 1 est aménagée une rainure 11 de faible profondeur et diamétralement opposée une rainure périphérique 12 de plus grande profondeur, les profondeurs des rainures étant en relation avec la matière constituant la collerette 1 et la pression de gonflage de la membrane ou boyau 4 lors de l'utilisation afin de provoquer le déchirement de la collerette 1 à l'aplomb de la rainure 12 sur la périphérie de cette dernière et ce de manière à permettre l'expansion de la membrane ou boyau 4 constituant ainsi une bouée autour du cou du nageur, la rainure 11 ayant pour rôle de constituer une charnière. Il va de soi que les rainures 11 et 12 sont aménagées intérieurement comme représenté figure 2, en figure 3 lesdites rainures sont aménagées sur les faces extérieures de la collerette, en figure 4 une variante de rainures aménagées en V et en figure 5 la disposition des rainures 11 et 12 alternées.

Il va de soi que pour toutes les représentations, les rainures peuvent être à angle vif, en V, U ou en demi-cercle, de même la section creuse de la collerette peut être circulaire, ovale ou de tout autre configuration telle que rectangulaire.

Selon la coupe partielle figure 6, la membrane ou boyau 4 est en position gonflée constituant la bouée permettant de maintenir la tête du nageur hors de l'eau la membrane ou boyau 4 étant fixée en 13 à l'intérieur de la collerette 1.

Tel que représenté figure 7, il peut être avantageux de réaliser une collerette 1 présentant deux rainures 11 diamétralement opposées entre elles et perpendiculairement à la rainure périphérique 12 de telle sorte que, lors de l'éclatement de la collerette 1 à l'aplomb de la rainure 12 par le gaz, les parties 15 de la collerette 1 s'écartent pour permettre le passage de la membrane ou boyau 4 et ainsi constituer la bouée.

Selon une variante non représentée, il est aisé selon la matière semi-rigide souple constituant la collerette 1 d'aménager une seule rainure 12 périphérique pour l'éclatement de la collerette 1 et l'expansion extérieure de la membrane ou boyau 4 lors de la diffusion du gaz.

## Revendications

1. Collier de sauvetage à gonflage instantané comportant une collerette (1) de forme circulaire en matériau semi-rigide souple pour sa mise en place autour du cou et son maintien au moyen d'une attache (3), à l'intérieur de la collerette est maintenue une membrane déformable ou boyau (4) en une extrémité (6) de laquelle elle est reliée à une cartouche de gaz (7) son autre autre extrémité (8) étant dotée d'une valve de vidange (9), le déclenchement de la cartouche de gaz (7) manuelle ou automatique provoquant la déformation de la membrane ou boyau et son expansion périphérique à l'extérieur de la collerette (1), **caractérisé en ce que** la collerette (1) présente une section circulaire, ovoïde ou tout autre dotée de rainures (11, 12) aménagées dans l'épaisseur (10) de la matière souple constituant la collerette (1) et de profondeurs différentes .

2. Collier de sauvetage à gonflage instantané selon la revendication 1 **caractérisé en ce que** la rainure (11) présente une section de faible profondeur permettant à la matière restante de jouer un rôle de charnière et la rainure (12) une section de plus grande profondeur en relation avec la matière constituant la collerette (1) de manière à provoquer son déchirement lors de l'expansion du gaz dans la membrane ou boyau 4 à l'aplomb de ladite rainure (12) et permettre l'expansion de ladite membrane ou boyau (4) sur la périphérie extérieure de la collerette (1).

3. Collier de sauvetage à gonflage instantané selon la revendication 1 **caractérisé en ce que** les rainures (11, 12) présentent des sections à angle vif, en V, U ou demi-circulaires.

4. Collier de sauvetage à gonflage instantané selon la revendication 1 **caractérisé en ce que** les deux rainures (11) intérieures ou extérieures à la collerette (1) sont aménagées dans l'épaisseur (10) de manière diamétralement opposée la rainure (12) étant aménagée sur la périphérie intérieure ou extérieure de la collerette (1) perpendiculairement aux rainures (11).

5. Collier de sauvetage à gonflage instantané selon la revendication 1 **caractérisé en ce que** selon la matière semi-rigide souple constituant la collerette (1) une seule rainure (12) périphérique est aménagée sur le pourtour de ladite collerette (1).
